# EUROPÄISCHE PATENTSCHRIFT

(11) **EP 2 070 666 B1**
(45) Veröffentlichungstag und Bekanntmachung des Hinweises auf die Patenterteilung: **15.02.2012**
(21) Anmeldenummer: 08021151.9
(22) Anmeldetag: 05.12.2008
(51) Int. Cl.: B26D 1/38, A24C 5/31

(54) **Strangschneidvorrichtung**
String cutting device
Dispositif de coupe de faisceau

(30) Priorität: 10.12.2007 DE 102007059625
(43) Veröffentlichungstag der Anmeldung: 17.06.2009
(73) Patentinhaber: Hauni Maschinenbau Aktiengesellschaft, 21033 Hamburg (DE)
(72) Erfinder: Deutsch, Reinhard, 21502 Geesthacht (DE)
(74) Vertreter: Seemann, Ralph

(56) Entgegenhaltungen:
- EP-A- 0 286 828
- BE-A- 663 042
- DE-A1- 3 743 530
- DE-A1-102005 062 644
- US-A- 3 203 292
- US-A- 3 733 949

## Beschreibung

Die Erfindung betrifft eine Strangschneidvorrichtung der Tabak verarbeitenden Industrie mit einem rotierenden Messer und einem Gegenmesser, die miteinander zusammenwirken.

Eine entsprechende Strangschneidvorrichtung ist beispielsweise aus der DE 10 2005 062 644 A1 bekannt. Hieraus ist insbesondere eine Schneidvorrichtung bekannt, bei der ein rotierend bewegter Schneidkörper mit einer Schneidkante vorgesehen ist, wobei der Schneidkörper auf einem ersten Rotationskörper mit einer Rotationsachse angeordnet ist. Der Schneidkörper ist im Wesentlichen parallel zur Rotationsachse des ersten Rotationskörpers angeordnet.

Außerdem ist in einer weiteren Variante vorgesehen, zwei zweite Rotationskörper vorzusehen, mittels derer Strangmaterial zwischen den zwei zweiten Rotationskörpern einziehbar und anschließend abförderbar ist. Wenn nach der Inbetriebnahme einer Filterstrangmaschine die Normgeschwindigkeit erreicht wurde, wird mittels des auf dem ersten Rotationskörper angeordneten Schneidkörpers der Filterstrang abgeschnitten. Der vor Normgeschwindigkeit produzierte Strang wird durch zwei Walzen abgefördert.

Aus EP 0 286 828 B1 ist eine Einrichtung zum Ablenken und Abbrechen eines kontinuierlichen Zigarettenstabes in einer Zigarettenherstellungsmaschine bekannt, wobei eine Stabbrechvorrichtung vorgesehen ist, die dazu dient, einen Stab, der vom einem Ablenkteil abgelenkt wurde, durchzubrechen. Hierbei ist eine Art rotierender Propeller vorgesehen, der als drehender Schneidmechanismus in der EP 0 286 828 B1 bezeichnet ist. Die Schneidvorrichtung aus der EP 0 286 828 B1, die auch als Brechvorrichtung bezeichnet werden kann, beschädigt die Bestandteile des Zigarettenstrangs bzw. Zigarettenstabes relativ deutlich. Es können auch Umhüllungspapierfetzen entstehen. Diese sind bei der Wiederverwertung des Schusstabaks unerwünscht.

DE 37 43 530 A1 offenbart einen Querschneider zum Abtrennen von Zuschnitten von einer Materialbahn. Es ist ein feststehendes Untermesser und ein umlaufendes Obermesser vorgesehen. Beide Messer sind relativ zueinander bzw. zur Materialbahn schräg angestellt, so dass ihre Messerschneiden V-förmig zueinander sind und mit einer Komponente in bzw. entgegen der Förderrichtung und mit einer Komponente senkrecht zur Förderrichtung der Materialbahn verlaufen. Während des Schnitts entsteht eine Art ziehender Schnittverlauf relativ zum feststehenden Messer.

US 3 203 292 A offenbart eine Schneidvorrichtung für eine längsaxial bewegte Bahn in Querrichtung zu dieser Bahn, wobei die Schneidvorrichtung rotierbar ausgestaltet ist und wobei die Achsen der rotierenden Schneidvorrichtung und des rotierenden Gegenmessers einen Winkel zueinander aufweisen.

US 3 733 949 A offenbart eine Perforierungsvorrichtung und eine Schneidvorrichtung. Hierbei werden entsprechende Bahnen mittels eines rotierenden Schneidelements, dessen Schneide in einem Winkel zur Rotationsachse angeordnet ist, geschnitten.

BE 663 042 A offenbart eine Schneidvorrichtung, die rotierend ausgebildet ist, wobei eine Schneide in einem spitzen Winkel zur Rotationsachse angeordnet ist.

DE 40 15 025 A1 offenbart eine Schneidvorrichtung für ein Band einer Konfektioniermaschine mit zwei sich gegeneinander drehenden Walzen mit parallelen Achsen, wobei die entsprechenden Messer von entsprechenden Walzen in Art eines scherenartigen Mittels zum Schneiden von Abschnitten von einem Band vorgesehen sind.

DE 103 06 664 A1 offenbart eine Haltevorrichtung für eine Andrückleiste eines Nutzylinders für eine Rollendruckmaschine, wobei die Andrückleiste zum Schneiden oder Falzen von Papierbahnen dient. Es ist Aufgabe der vorliegenden Erfindung, eine Strangschneidvorrichtung anzugeben, die ein Schneiden des Strangs auf schonende Weise ermöglicht, wobei ein entsprechend glatter Schnitt ermöglicht sein soll.

Gelöst wird diese Aufgabe durch eine Strangschneidvorrichtung der Tabak verarbeitenden Industrie mit einem rotierenden Messer und einem Gegenmesser, die miteinander zusammenwirken, wobei ein Wirkbereich des Messers mit dem Gegenmesser vorgesehen ist, der bei Rotation des Messers in längsaxialer Richtung an einer Schneidkante des Messer verläuft, wobei eine Messerwalze vorgesehen ist, an der das rotierende Messer angeordnet ist, wobei die Messerwalze wenigstens eine Nut aufweist, die mit einem Strang derart zusammenwirkt, dass der Strang gefördert und/oder zerkleinert wird, wobei die wenigstens eine Nut eine scharfe Außenkante aufweist, wobei die Außenkante zwischen zwei Nuten angeordnet ist, wobei die zwei Flächen, die die Außenkante bilden, in einem Winkel β zueinander angeordnet sind, der spitz ist. Durch diese erfindungsgemäße Maßnahme ergibt sich eine Art Scherschnitt, der einen sehr sauberen und glatten Schnitt ermöglicht. Hierdurch ist es ermöglicht, dass keine Papierfetzen entstehen, die die Weiterverwertung des Strangmaterials erschweren.

Vorzugsweise ist eine Basis des Gegenmessers ortsfest. Die Basis des Gegenmessers ist ein Bereich des Gegenmessers, der abgewandt von der Schneidkante des Gegenmessers ist. Hierdurch sind auch sehr präzise und damit materialschonende Schnitte möglich.

Erfindungsgemäß ist eine Messerwalze vorgesehen, an der das rotierende Messer angeordnet ist. Durch diese Maßnahme kann ein sehr gleichmäßiger Schnitt gewährleistet werden. Vorzugsweise ist eine Schneidkante des rotierenden Messers und/oder eine Schneidkante des Gegenmessers schräg zu einer Rotationsachse der Messerwalze angeordnet. Insbesondere vorzugsweise ist hierdurch ein hyperboloider Scherschnitt ermöglicht. Die schräge Anordnung ist somit vorzugsweise nicht nur in einer Richtung schräg zur Rotationsachse der Messerwalze, sondern auch noch in einer hierzu senkrechten Richtung. Bei einer horizontalen Ausrichtung der Messerwalze ist somit die Schneidkante des rotierenden Messers und/oder die Schneidkante des Gegenmessers sowohl in horizontaler Richtung schräg zur Rotationsachse der Messerwalze als auch in vertikaler Richtung schräg zur Rotationsachse der Messerwalze angeordnet. Der Winkel zwischen der Schneidkante und der Rotationsachse der Messerwalze liegt vorzugsweise zwischen 1 °und 9°, insbesondere vorzugsweise bei 5°.

Ein gutes Ergebnis ist dann erzielbar, wenn das Gegenmesser flexibel ist. Hierdurch können insbesondere Verstopfungen bzw. Stauungen verhindert werden.

Eine besonders einfache Positionierung des rotierenden Messers ist dann möglich, wenn dieses mittels einer Exzentervorrichtung positioniert ist. Entsprechend ist eine sehr einfache und genaue Positionierung des Gegenmessers möglich, wenn dieses mittels einer Exzentervorrichtung positioniert ist.

Eine erfindungsgemäße Strangschneidvorrichtung ist derart ausgestaltet, dass die Messerwalze wenigstens eine Nut aufweist, die mit einem Strang derart zusammenwirkt, dass der Strang gefördert und/oder zerkleinert wird. Hierzu weist die wenigstens eine Nut eine, insbesondere scharfe, Außenkante auf. Unter scharfer Außenkante ist im Rahmen der Erfindung insbesondere ein Diskontinuitätssprung in der Steigung der Flächen, die die Kante bilden, zu verstehen. Die wenigstens eine Nut erstreckt sich vorzugsweise längsaxial im Wesentlichen über die gesamte Breite der Messerwalze.

Erfindungsgemäß sind zwei Nuten vorgesehen, die benachbart sind, wobei zwischen den beiden Nuten die Außenkante angeordnet ist. Vorzugsweise sind die zwei Flächen, die die Außenkante bilden, in einem Winkel zueinander angeordnet, der spitz ist.

Vorzugsweise rotiert das rotierende Messer mit einer Rotationsgeschwindigkeit, die wenigstens so groß ist wie die Stranggeschwindigkeit. Hierdurch kann es dann auch insbesondere nicht zu einem Stau des abgeführten Strangs bzw. der abgeschnittenen Strangteile führen.

Vorzugsweise ist wenigstens ein Leitelement vorgesehen, das einen Strang zum rotierenden Messer leitet.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematische dreidimensionale Darstellung einer erfindungsgemäßen Messerwalze teilweise in einer ex- plodierten Darstellung,
- Fig. 2: eine schematische Darstellung der erfindungsgemäßen Strangschneidvorrichtung in teilweise explodierter Dar- stellung,
- Fig. 3: eine schematische Darstellung der erfindungsgemäßen Strangschneidvorrichtung aus Fig. 2 in zusammenge- setzter Darstellung,
- Fig. 4: eine schematische Schnittdarstellung eines Teils einer erfindungsgemäßen Strangschneidvorrichtung von mi- teinander wirkenden Messern,
- Fig. 5: eine schematische Schnittdarstellung eines Teils einer erfindungsgemäßen Strangschneidvorrichtung in ver- schiedenen Positionen mit verschiedenen Drehwinkeln.

In den folgenden Figuren sind jeweils gleiche oder gleichartige Elemente bzw. entsprechende Teile mit denselben Bezugsziffern versehen, so dass von einer entsprechenden erneuten Vorstellung abgesehen wird.

Fig. 1 zeigt schematisch eine dreidimensionale explodierte Darstellung einer erfindungsgemäßen Messerwalze 15 einer Strangschneidvorrichtung 10, die schematisch in den Figuren 2 und 3 mit den wesentlichen Elementen dargestellt ist. Der besseren Darstellbarkeit wegen wurde in Fig. 1 eine explodierte Darstellung gewählt.

Die Messerwalze 15 umfasst zwei rotierende Messer 11, 11', die in einer jeweiligen entsprechenden Nut 32, 32' der Messerwalze 15 eingebracht sind. Im Rahmen der Erfindung sind die rotierenden Messer 11, 11' an einem Rotationskörper, in diesem Ausführungsbeispiel der Messerwalze 15 angebracht, und rotieren mit der Messerwalze 15, sind allerdings relativ zur Messerwalze 15 ortsfest. Eine Stabilisationsvorrichtung 30, 30' dient zur stabilen Montage der rotierenden Messer 11, 11' in der jeweiligen Nut 32, 32'. Zur Positionierung bzw. Justage der Messer 11, 11' dienen Schrauben 18, 21 und Exzenterschrauben 19 und 20, die teilweise mit Langlöchern in den Messern 11, 11' und der Stabilisationsvorrichtung 30, 30' zusammenwirken und gegen eine jeweilige Mutter 31, 31', fixiert werden.

Die Messer 11 und 11' sind in diesem Ausführungsbeispiel zum einen aufgrund der Ausrichtung der Nut 32, 32' in der Messerwalze 15 vertikal schräg zur Rotationsachse 17 angeordnet. Durch die Exzenterschrauben 19 und 20 kann auch eine horizontal schräge Anordnung relativ zur Rotationsachse 17 der Messerwalze 15 vorgesehen sein.

Die Schneidkante 14, 14' der Messer 11 und 11' ist auch entsprechend in Fig. 1 zu erkennen. Außerdem ist zu erkennen, dass am Körper der Messerwalze 15 weitere Nuten 23, 24 und 25 bzw. 26 vorgesehen sind, die relativ scharfe Kanten 33, 34, 35 und 36 definieren. Die scharfen Kanten werden durch jeweils zwei benachbarte Flächen benachbarter Nuten gebildet, wobei diese Flächen einen Winkel β aufweisen, der spitz ist, vorzugsweise in einem Bereich zwischen 15° und 60°, besonders bevorzugt in einem Bereich zwischen 30° und 50°. Die Kante 35 wird durch die Schnittlinie einer Fläche bzw. einer Wand der Nut 36 und eine Außenfläche der Messerwalze 15 definiert. Die Kanten, die durch die Nuten bzw. Flächen der Messerwalze 15 definiert sind, dienen zum Fördern eines Filterstrangs oder Zigarettenstrangs bzw. mehrerer Stränge und möglicherweise auch zum Zerkleinern bzw. Vorzerkleinern. Zur besseren Veranschaulichung ist auch die Rotationsrichtung in Fig. 1 dargestellt und mit Bezugsziffer 40 versehen.

In Fig. 2 ist eine erfindungsgemäße Strangschneidvorrichtung 10 schematisch in dreidimensionaler Darstellung in teilweiser explodierter Darstellung gezeigt. Die Messerwalze 15 weist die montierten Messer 11 und 11' auf. Es sind entsprechend einige Wandungen vorgesehen, die miteinander über Stifte 30 und Schrauben 29 verbunden werden können, wie dieses durch die strichpunktierten Linien angedeutet ist.

Es sind ferner Leitelemente 41, 42 und 43 vorgesehen, wobei das Leitelement 43 in der Wandung integriert ist. Die Leitelemente 41, 42 und 43 dienen dazu, Strangmaterial in Richtung der Messerwalze 15 bzw. des Messers 12 mit dessen Schneidkante 16 zu fördern. Zum Antrieb ist ein Antriebsriemen 37 mit einer Antriebsrolle 38 dargestellt, die durch einen nicht dargestellten Motor angetrieben wird. Das Gegenmesser ist in diesem Ausführungsbeispiel schräg zur Rotationsachse 17 der Messerwalze 15 angeordnet und wird entsprechend auch mit einer Stabilisationsvorrichtung 39 am entsprechenden Wandelement, das auch das Leitelement 43 umfasst, befestigt.

Dadurch, dass das Leitelement 43 eine schräg angeordnete Wand aufweist, ist auch die Schneidkante 16 aufgrund einer entsprechenden Montage auf dem Leitelement 43 des Messers 12 schräg gegenüber der Rotationsachse 17 der Messerwalze 15 angeordnet. Hierdurch ergibt sich nicht nur eine schräge Anordnung der Schneidkante 16 in horizontaler Richtung, sondern auch in vertikaler Richtung. Es könnte auch vorgesehen sein, dass die Schneidkante 16 parallel zu der Rotationsachse 17 der Messerwalze 15 angeordnet ist oder nur in horizontaler bzw. nur in vertikaler Ausrichtung schräg angeordnet ist.

Fig. 3 zeigt in schematischer dreidimensionaler Darstellung die erfindungsgemäße Strangschneidvorrichtung aus Fig. 2 in zusammengebautem Zustand, wobei auch noch ein Strang 27, beispielsweise ein Zigarettenstrang oder ein Filterstrang, angedeutet ist, der sich in Pfeilrichtung in die Strangschneidvorrichtung 10 bewegt.

Fig. 4 zeigt schematisch eine Schnittdarstellung des Schnittbereichs der erfindungsgemäßen Strangschneidvorrichtung. Die Schneidkanten 14 und 16 wirken miteinander zusammen, um einen definierten Schnitt zu ermöglichen. Das Gegenmesser 12 ist in diesem Ausführungsbeispiel vorzugsweise flexibel, was beispielsweise durch Wahl eines geeigneten Materials wie eine geeignete Stahlsorte erreicht wird und dadurch, dass die freie Messerlänge I in einem Bereich von 8 bis 15 mal der Höhe h, bevorzugt im Bereich des 10,5 bis 12,5 fachen der Höhe h liegt.

Fig. 5 zeigt die Funktionalität des Scherenschnitts bzw. des hyperboloiden Schnitts bzw. Häckselschnitts. Bei Drehung der Messerwalze 15 um einen Winkel α gelangt der hintere Teil des Messers 11 von der obersten Position in die unterste Position. Der hintere Teil des Messers 11 wird mit der Bezugsziffer 110 gekennzeichnet. Entsprechend ist der vordere Teil 112 in dem Moment, wo der hintere Teil 110 im oberen Bereich der Fig. 5 angeordnet ist, im Eingriff mit dem vorderen Teil 121 des Gegenmessers 12. Nach Rotation der Messerwalze 15 um den Winkel α sind der hintere Teil 110 des Messers 11 und der hintere Teil 120 des Gegenmessers 12 an der Schneidkante in Kontakt. Es ist gut zu erkennen, dass sich die Schneidkante sowohl vertikal in Fig. 5 während des Schnitts bewegt als auch radial. Dieses ist durch die zwei strichpunktierten Kreise der Messerwalze 15 angedeutet. Der hyperboloide Schnitt ist mit dem Bezugszeichen 50 versehen. Das Gegenmesser 12 ist mit einer Exzenterschraube 22 an einer Gegenmesserhalterung bzw. dem Leitelement 43 befestigt. Es kann auch vorgesehen sein, anstelle einer Exzenterschraube eine normale Schraube an dieser Stelle zu verwenden.

Die erfindungsgemäße Strangschneidvorrichtung eignet sich zum Zerschneiden von Zigaretten und/oder Filtersträngen von einbahnigen, zweibahnigen und mehrbahnigen Strangmaschinen, wobei sämtliche Stränge in einer einzigen Strangschneidvorrichtung verarbeitet werden können.

Die schräge Ausrichtung der Schneidkante 14, 14' der rotierenden Messer 11, 11' ist gemäß der Erfindung insbesondere so, dass diese in einem Winkel relativ zu einer Ebene angeordnet ist, die von der Rotationsachse der Messerwalze und einer Radialen der Messerwalze gebildet wird. Außerdem kann die Schneidkante des rotierenden Messers auch zusätzlich oder alternativ radial schräg in einem Winkel zu der Rotationsachse der Messerwalze angeordnet sein.

### Bezugszeichenliste

- 10: Strangschneidvorrichtung
- 11, 11': rotierendes Messer
- 12: Gegenmesser
- 13: Basis des Gegenmessers
- 14, 14': Schneidkante
- 15: Messerwalze
- 16: Schneidkante
- 17: Rotationsachse
- 18: Schraube
- 19: Exzenterschraube
- 20: Exzenterschraube
- 21: Schraube
- 22: Exzenterschraube
- 23: Nut
- 24: Nut
- 25: Nut
- 26: Nut
- 27: Strang
- 28: Gehäuse
- 29: Schraube
- 30: Stift
- 30, 30': Stabilisationsvorrichtung
- 31, 31': Mutter
- 32, 32': Nut
- 33: Kante
- 34: Kante
- 35: Kante
- 36: Kante
- 37: Antriebsriemen
- 38: Antriebsrolle
- 39: Stabilisationsvorrichtung
- 40: Rotationsrichtung
- 41: Leitelement
- 42: Leitelement
- 43: Leitelement
- 50: hyperboloider Schnitt
- 110: hinteres Ende des Messers
- 111: vorderes Ende des Messers
- 120: hinteres Ende des Gegenmessers
- 121: vorderes Ende des Gegenmessers
- α: Winkel
- β: Winkel
- h: Höhe
- l: Länge

## Patentansprüche

1. Strangschneidvorrichtung (10) der Tabak verarbeitenden Industrie mit einem rotierenden Messer (11, 11') und einem Gegenmesser (12), die miteinander zusammenwirken, **dadurch gekennzeichnet, dass** ein Wirkbereich des Messers (11, 11') mit dem Gegenmesser (12) vorgesehen ist, der bei Rotation des Messers (11, 11') in längsaxialer Richtung an einer Schneidkante (14, 14') des Messers (11, 11') verläuft, wobei eine Messerwalze (15) vorgesehen ist, an der das rotierende Messer (11, 11') angeordnet ist, **dadurch gekennzeichnet, dass** die Messerwalze (15) wenigstens eine Nut (23 - 26) aufweist, die mit einem Strang (27) derart zusammenwirkt, dass der Strang (27) gefördert und/oder zerkleinert wird, wobei die wenigstens eine Nut (23 - 26) eine scharfe Außenkante (33 - 36) aufweist, und wobei die Außenkante (33 - 36) zwischen zwei Nuten (23 - 26) angeordnet ist, wobei die zwei Flächen, die die Außenkante (33 - 36) bilden, in einem Winkel β zueinander angeordnet sind, der spitz ist.

2. Strangschneidvorrichtung (10) nach Anspruch 1, **dadurch gekennzeichnet, dass** eine Basis (13) des Gegenmessers (12) ortsfest ist.

3. Strangschneidvorrichtung (10) nach Anspruch 1 oder 2, **dadurch gekennzeichnet, dass** eine Schneidkante (14, 14') des rotierenden Messers (11, 11') und/oder eine Schneidkante (16) des Gegenmessers (12) schräg zu einer Rotationsachse (17) der Messerwalze (15) angeordnet ist.

4. Strangschneidvorrichtung (10) nach einem der Ansprüche 1 bis 3, **dadurch gekennzeichnet, dass** das Gegenmesser flexibel ist.

5. Strangschneidvorrichtung (10) nach einem der Ansprüche 1 bis 4, **dadurch gekennzeichnet, dass** das rotierende Messer (11, 11') mittels einer Exzentervorrichtung (18 - 21) positioniert ist.

6. Strangschneidvorrichtung (10) nach einem der Ansprüche 1 bis 5, **dadurch gekennzeichnet, dass** das Gegenmesser (12) mittels einer Exzentervorrichtung (22) positioniert ist.

7. Strangschneidvorrichtung (10) nach einem der Ansprüche 1 bis 6, **dadurch gekennzeichnet, dass** die wenigstens eine Nut (23 - 26) sich längsaxial im Wesentlichen über die gesamte Breite der Messerwalze (15) erstreckt.

8. Strangschneidvorrichtung (10) nach einem der Ansprüche 1 bis 7, **dadurch gekennzeichnet, dass** das rotierende Messer (11, 11') mit einer Rotationsgeschwindigkeit rotiert, die wenigstens so groß ist wie die Stranggeschwindigkeit.

9. Strangschneidvorrichtung (10) nach einem der Ansprüche 1 bis 8, **dadurch gekennzeichnet, dass** wenigstens ein Leitelement (41, 42, 43) vorgesehen ist, das einen Strang (27) zum rotierenden Messer (11, 11') leitet.

## Claims

1. Strand cutting device (10) in the tobacco processing industry with a rotating blade (11, 11') and a counter-blade (12) which co-operate with one another, **characterised in that** where the blade (11, 11') co-operates with the counter-blade (12) a working area is provided which extends along a cutting edge (14, 14') of the blade in the longitudinal axial direction of the blade (11, 11') when the blade (11, 11') is rotating, and a blade roller (15) is provided on which the rotating blade (11, 11') is disposed, **characterised in that** the blade roller (15) has at least one groove (23 - 26) which co-operates with a strand (27) so that the strand (27) is conveyed and/or chopped, and the at least one groove (23 - 26) has a sharp outer edge (33 - 36), and the outer edge (33 - 36) is disposed between two grooves (23 - 26), and the two surfaces forming the outer edge (33 - 36) are disposed at an angle β with respect to one another which is acute.

2. Strand cutting device (10) as claimed in claim 1, **characterised in that** a base (13) of the counter-blade (12) is stationary.

3. Strand cutting device (10) as claimed in claim 1 or 2, **characterised in that** a cutting edge (14, 14') of the rotating blade (11, 11') and/or a cutting edge (16) of the counter-blade (12) is disposed obliquely with respect to an axis of rotation (17) of the blade roller (15).

4. Strand cutting device (10) as claimed in one of claims 1 to 3, **characterised in that** the counter-blade is flexible.

5. Strand cutting device (10) as claimed in one of claims 1 to 4, **characterised in that** the rotating blade (11, 11') is positioned by means of an eccentric device (18-21).

6. Strand cutting device (10) as claimed in one of claims 1 to 5, **characterised in that** the counter-blade (12) is positioned by means of an eccentric device (22).

7. Strand cutting device (10) as claimed in one of claims 1 to 6, **characterised in that** the at least one groove (23 - 26) extends in the longitudinal axial direction essentially across the entire width of the blade roller (15).

8. Strand cutting device (10) as claimed in one of claims 1 to 7, **characterised in that** the rotating blade (11, 11') rotates at a rotation speed which is at least as fast as the strand speed.

9. Strand cutting device (10) as claimed in one of claims 1 to 8, **characterised in that** at least one guide element (41, 42, 43) is provided, which guides a strand (27) to the rotating blade (11, 11').

## Revendications

1. Dispositif (10) de découpe de boudins de l'industrie de transformation du tabac, comprenant une lame rotative (11, 11') et une contre-lame (12) qui coopèrent l'une avec l'autre, **caractérisé en ce qu'**est prévue une zone d'action de la lame (11, 11') avec la contre-lame (12) qui, lors de la rotation de la lame (11, 11') s'étend en direction axiale longitudinale sur une arête de coupe (14, 14') de la lame (11, 11'), un cylindre porte-lames (15) sur lequel est disposé la lame rotative (11, 11') étant prévu, **caractérisé en ce que** le cylindre porte-lames (15) présente au moins une rainure (23 - 26) qui coopère avec un boudin (27) de façon telle que le boudin est transporté et/ou déchiqueté, ladite rainure (23-26) prévue au moins présentant un bord extérieur (33 - 36) effilé, et le bord extérieur (33 - 36) étant disposé entre deux rainures (23 - 26), les deux surfaces qui forment le bord extérieur (33-36) étant disposées en formant un angle β l'une par rapport à l'autre, lequel est un angle aigu.

2. Dispositif (10) de découpe de boudins selon la revendication 1, **caractérisé en ce qu'**une base (13) de la contre-lame (12) est fixe.

3. Dispositif (10) de découpe de boudins selon la revendication 1 ou 2, **caractérisé en ce qu'**une arête de coupe (14, 14') de la lame (11, 11') rotative et/ou une arête de coupe (16) de la contre-lame (12) est disposée de manière oblique par rapport à un axe de rotation (17) du cylindre porte-lames (15).

4. Dispositif (10) de découpe de boudins selon l'une des revendications 1 à 3, **caractérisé en ce que** la contre-lame est flexible.

5. Dispositif (10) de découpe de boudins selon l'une des revendications 1 à 4, **caractérisé en ce que** la lame rotative (11, 11') est positionnée au moyen d'un dispositif excentrique ( 18 - 21 ).

6. Dispositif (10) de découpe de boudins selon l'une des revendications 1 à 5, **caractérisé en ce que** la contre-lame (12) est positionnée au moyen d'un dispositif excentrique (22).

7. Dispositif (10) de découpe de boudins selon l'une des revendications 1 à 6, **caractérisé en ce que** ladite rainure (23 - 26) prévue au moins s'étend en direction axiale longitudinale sensiblement sur toute la largeur du cylindre porte-lames (15).

8. Dispositif (10) de découpe de boudins selon l'une des revendications 1 à 7, **caractérisé en ce que** la lame rotative (11, 11') tourne à une vitesse de rotation qui est au moins aussi élevée que la vitesse du boudin.

9. Dispositif (10) de découpe de boudins selon l'une des revendications 1 à 8, **caractérisé en ce qu'**est prévu au moins un élément de guidage (41, 42, 43) qui guide un boudin (27) vers la lame rotative (11, 11').
